# EUROPÄISCHE PATENTSCHRIFT

(11) **EP 0 392 094 B1**
(45) Veröffentlichungstag und Bekanntmachung des Hinweises auf die Patenterteilung: **27.11.1991**
(21) Anmeldenummer: 89200954.9
(22) Anmeldetag: 14.04.1989
(51) Int. Cl.: B63B 27/00, B22D 41/12, B63C 1/02

(54) **Einrichtung zum Be- und Entladen eines Binnenschiffes mit Schwerlast-Eisenbahnwagen**
Facility for loading and unloading an inland vessel with heavy-load rail cars
Installation pour le chargement et le déchargement d'un bateau de navigation fluvial avec un wagon lourd

(43) Veröffentlichungstag der Anmeldung: 17.10.1990
(73) Patentinhaber: DELOMA INDUSTRIEMONTAGE ABBRUCH UND GÜTERNAHVERKEHR GMBH, D-4100 Duisburg 18 (DE)
(72) Erfinder:
(74) Vertreter: Ackmann, Günther

(56) Entgegenhaltungen:
- DE-A- 3 112 698
- DE-C- 57 374
- FR-A- 2 022 234
- GB-A- 2 107 651
- NL-A- 7 103 273
- PATENT ABSTRACTS OF JAPAN, Band 8, Nr. 26 (M-273)[1463], 3. Februar 1984; & JP-A-58 183 379 (NAMURA ZOUSENSHIYO K.K.) 26-10-1983

## Beschreibung

Die Erfindung betrifft das Be- und Entladen von Binnenschiffen mit Schwerlast-Eisenbahnwagen, insbesondere Roheisenmischwwagen.

In der Hüttenindustrie ist es üblich, flüssiges Roheisen vom Hochofenwerk mit einem Roheisenmischwagen auf dem Schienenwege zu einem entfernt liegenden Stahlwerk zu transportieren. Ein solcher Roheisenmischwagen besteht aus einem torpedoförmigen, mit einer feuerfesten Auskleidung versehenen und um seine Längsachse drehbaren Mischbehälter, der über zwei Drehschemel auf Radsätzen aufliegt. Das Gesamtgewicht kann bis zu 500 t betragen. Da der Transport auf dem öffentlichen Schienenweg stattfindet, wobei Ortschaften durchfahren werden und vom Verkehr stark befahrene Straßen gekreuzt oder auf Brücken überfahren werden, kann ein Unfall, bei dem das flüssige Eisen ausläuft, zu sehr großen Schäden führen. Die gleichen Gesichtspunkte gelten erst recht für entsprechend ausgebildete Straßenfahrzeuge. Der Transport von flüssigem Roheisen auf Straßen und dem Schienenweg ist als besonders gefährlich einzustufen. Ein Transport auf Binnengewässern scheiterte daran, daß ein Be- und Entladen von Binnenschiffen bisher nicht möglich war. Das von Eisenbahn-Seefähren her bekannte Auf- und Abfahren über den Wasserstandsunterschied ausgleichende Landeklappen in speziellen Fährhäfen ist nur bei einer durch die Größe bzw. Masse des Schiffes gewährleisteten Stabilität möglich. Die wesentlich kleineren Binnenschiffe würden beim Auffahren so großer Lasten schwanken, und ein Schienenfahrzeug würde beim Auffahren entgleisen. Um eine einfache Beladung eines Schiffes mit schweren Ladegütern zu ermöglichen, ohne daß das Schiff dabei schwankt oder schlingert, ist aus Patent Abstracts of Japan, Band 8, Nr. 26 (M-273) 1463, 3. Februar 1983 bekannt, einen Kai mit einer vom Gewässer ständig überfluteten Auflagefläche für ein mit einem flachen Boden versehenes Schiff zu versehen. Das am Kai angelegte und mit Tankbehältern ausgerüstete Schiff wird mit Ballastwasser belastet, so daß es auf der Auflagefläche zur Auflage kommt. Es kann dann nach der roll-on-off-Methode beladen werden, wobei der Abstand zwischen Kai und Schiff durch eine Planke überbrückt wird und schienenlose Lastkraftwagen auf das Deck gefahren werden können. Auch diese vorbekannte Lademethode ist für die Binnenschiffahrt völlig ungeeignet. Sie setzt einen im wesentlichen konstanten Wasserstand voraus, der aber bei schiffbaren Flüssen, welche Hochwasser und Niedrigwasser mit erheblichen Wasserstandsunterscheiden von mehreren Metern führen, nicht vorhanden ist. Entsprechend schwankt der Höhenunterschied zwischen dem Schiffsdeck und dem Niveau des Kais, wodurch ein Be- und Entladen mit Schwerlast-Eisenbahnwagen unmöglich wird. Würde die Auflagefläche für einen mittleren Wasserstand ausgelegt, ließe sich eine Binnenschiff bei Hochwasser wegen der geringen Tauchtiefe gar nicht auf die Auflagefläche aufsetzen, und bei Niedrigwasser würde der Wasserstand über der Auflagefläche so gering sein, daß das Schiff nicht an den Kai angelegt werden kann. Schließlich müssen bei der vorbekannten Lademethode die einzelnen Schiffe in aufwendiger Weise mit Ballasttanks und Pumpen ausgerüstet werden.

Demgegenüber liegt der Erfindung die Aufgabe zugrunde, ein Be- und Entladen von Binnenschiffen mit Schwerlast-Eisenbahnwagen, insbesondere Roheisenmischwagen, auf Binnengewässern auch mit großen Schwankungen des Wasserstandes zu ermöglichen.

Diese Aufgabe wird erfindungsgemäß die im Anspruch 1 genannten Merkmale durch gelöst.

Die Erfindung schafft den Vorteil, daß das Binnenschiff, vorzugsweise ein Schubschiff, mit Hilfe der Schleuse fest auf dem Boden des Absatzes aufgesetzt wird, so daß es einerseits einen horizontalen Anschluß an das landseitige Zufahrtsgleis erlaubt und andererseits durch die feste Auflage völlig stabil ist und beim Auffahren oder Abfahren eines Schwerlast-Eisenbahnwagens weder schwankt noch sich horizontal verschiebt. Das Binnenschiff liegt für den Be-und Entladevorgang auf einer Art Hochdock, jedoch mit den Einrichtungen zum Be- und Entladen von Schwerlast-Eisenbahnwagen. Dem Versetzen des Binnenschiffs vom Binnengewässer auf den Absatz und nach dem Be- und Entladen wieder zurück in das Binnengewässer dient die Schleusenkammer. Das Binnenschiff wird zunächst in die Schleusenkammer gebracht und durch Fluten so hoch angehoben, daß es schwimmend über den Absatz verholbar ist. Anschließend wird die Kammer gelenzt, und nach dem Aufsetzen des Binnenschiffs kann das Be- oder Entladen stattfinden. Durch anschließendes Fluten wird das Binnenschiff wieder angehoben und schwimmend in die Hauptschleusenkammer verholt, die dann bis zum Wasserstand des Binnengewässers gelenzt wird, so daß das Binnenschiff ausgeschwommen werden kann. Die Schleusenkammer wirkt ähnlich wie bei der aus der DE-A 3112698 bekannten Dockanlage, mit der Schiffe für Reparaturzwecke auf ein Hochdock aufsetzbar sind, die aber zum Be- und Entladen der Schiffe mit Schienenfahrzeugen weder bestimmt noch geeignet ist.

Die erfindungsgemäße Be- und Entladeeinrichtung für Binnenschiffe kann sowohl am Ufer schiffbarer Flüsse als auch an schiffbaren Kanälen errichtet werden. Während bei Kanälen der Wasserstand im wesentlichen unverändert ist, muß bei einer Anlage an einem Fluß der vom Hochwasser bis zum Niedrigwasser sich verändernde Wasserstand berücksichtigt werden. Hierfür sieht die Erfindung vor, daß der Boden des Absatzes in einer über dem maximalen Hochwasserstand des Binnengewässers bzw. Flusses liegenden Ebene verläuft und daß die Schleusenkammer eine solche Tiefe hat, daß sie bei einem die Schiffahrt erlaubenden Niedrigwasserstand von dem beladenen Schiff befahrbar ist.

Konstruktiv kann die Schleusenkammer den örtlichen Verhältnissen angepaßt werden. Steht nur eine geringe Uferlänge bzw. Kailänge zur Verfügung, schließt die Schleusenkammer zweckmäßig an den Kai an und der Absatz ist in den Kai eingelassen; bei dieser Ausführung wird das Binnenschiff quer über den Absatz verholt. Die Länge der Schleusenkammer entspricht einer Schiffslänge. Bei einer langen und schmalen Bauweise bildet der Absatz eine Verlängerung der Schleusenkammer, und das Schiff ist in Fahrtrichtung verholbar.

Anstelle der bei Fähren üblichen Landeklappen wird erfindungsgemäß zur Überbrückung des Zwischenraums zwischen dem schiffsseitigen Gleis und dem landseitigen Zufahrtsgleis nur ein einfaches Gleisverbindungsstück benötigt, welches auf dem Schiffskörper und dem Kai aufliegt.

Ist das Binnenschiff für den Transport von Roheisenmischwagen bestimmt, sind zweckmäßig Sicherheitsvorkehrungen zu treffen, damit das flüssige Eisen im Falle eines Lecks im Mischbehälter im Schiff aufgefangen werden kann. Dies kann durch eine feuerfeste Auskleidung des Innenraumes vom Binnenschiff geschehen.

Der Gegenstand der Erfindung ist in der Zeichnung beispielsweise dargestellt; es zeigt

- Fig. 1: eine erfindungsgemäß ausgebildete Schleusenkammer mit einem Binnenschiff in einem Querschnitt,
- Fig. 2: den Gegenstand der Fig. 1 in einem Längsschnitt,
- Fig. 3: den Gegenstand der Fig. 1 und 2 in einem Grundriß,
- Fig. 4: ein zweites Ausführungsbeispiel in einem Grundriß,
- Fig. 5: ein Gleisverbindungsstück und
- Fig. 6: ein Binnenschiff mit einer feuerfesten Auskleidung in einem Querschnitt.

Wie die Fig. 1 bis 3 zeigen, ist ein Binnenschiff 1, vorzugsweise ein Schubschiff, mit einem vom Bug zum Heck verlaufenden Gleis 3 versehen, so daß es durch einfaches Auf- oder Abfahren eines Roheisenmischwagens 2 oder eines anderen Schwerlast-Eisenbahnwagens be- oder entladen werden kann. Das Gleis 3 ist mittels einer in der Zeichnung nicht dargestellten Trägerkonstruktion über der Wasserlinie 4 des beladenen Binnenschiffs 1 in einer Höhe angeordnet, die weiter unten näher erläutert wird. Am Bug und Heck, an dem die Be- oder Entladung stattfinden soll, sind Klapp- oder Schwingtore vorgesehen, die ebenfalls nicht zeichnerisch dargestellt sind. Die in den Fig. 1 bis 3 dargestellte Ausführung des Binnenschiffs 1 ist zur Aufnahme von drei Roheisenmischwagen 2 geeignet. Selbstverständlich können auch Binnenschiffe 1 für weniger oder mehr Roheisenmischwagen 2 vorgesehen werden.

Das Be- und Entladen des Binnenschiffs 1 mit Roheisenmischwagen 2 ermöglicht eine Schleusenkammer 5, die am Ufer eines Binnengewässers 6 angeordnet ist. Eine solche Anlage ist einerseits im Bereich eines Hochofenwerks, anderseits im Bereich eines Stahlwerks erforderlich. Die Roheisenmischwagen 2 werden am Hochofen beladen und auf einem Zufahrtsgleis 17 zur Schleusenkammer 5 gefahren, dort auf ein Binnenschiff 1 geladen und auf Binnengewässern 6 zu einer gleichartig ausgebildeten Schleusenkammer 5 transportiert, wo die Roheisenmischwagen 2 entladen und über ein Zufahrtsgleis 17 in das Stahlwerk gefahren werden.

In den Fig. 1 bis 3 ist die Schleusenkammer 5 am Ufer eines Flusses angeordnet. dessen maximaler Hochwasserstand 7 und dessen Niedrigwasserstand 8, bei dem die Schiffahrt noch möglich bzw. erlaubt ist, durch strichpunktierte Linien angedeutet ist. Der Boden der Schleusenkammer 5 liegt etwa in Höhe des Flußbettes, so daß die Binnenschiffe 1 auch bei dem angegebenen Niedrigwasserstand 8 in die Schleusenkammer 5 verholt werden können. Die Schleusenkammer 5 ist an einem Ende, vorzugsweise das abstromseitige, mit einem Schleusentor 10 versehen. Zum Fluten ist eine Pumpe 11 vorgesehen, die aus dem Binnengewässer 6 Wasser über eine Rohrleitung 12 in die Schleusenkammer 5 pumpt, bis der Wasserstand die Fluthöhe 13 erreicht hat. Die Schleusenkammer 5 nach den Fig. 1 bis 3 ist zur Aufnahme eines Binnenschiffes 1 bestimmt, doch können auch andere Beckengrößen gewählt werden.

An der Landseite befindet sich ein Kai 16, in den ein kammerartiger und Teil der Schleusenkammer 5 bildender Absatz 14 eingelassen ist. Die Länge und Breite des Absatzes 14 sind so bemessen, daß der Boden des Absatzes 14 eine trokkendockartige Stellfläche für ein Binnenschiff 1 bildet. Auf dem Boden können Schwellen 15 angeordnet sein, auf denen der Schiffskörper aufliegt. Der Boden des Absatzes 14 liegt so hoch, daß er auch bei maximalem Hochwasserstand 7 noch freiliegt. Liegt ein Binnenschiff 1 auf der Stellfläche des Absatzes 14 trocken, muß dessen Gleis 3 in der gleichen Ebene wie das auf dem Kai 16 befindliche Zufahrtsgleis 17 liegen und linear zu diesem verlaufen. Der zwischen dem Binnenschiff 1 und dem Kai 16 verbleibende Spalt 19 wird durch ein Gleisverbindungsstück 18 überbrückt, welches das Gleis 3 mit dem Zufahrtsgleis 17 verbindet, so daß ein der Be- oder Entladung dienendes Auf- bzw. Herunterfahren von Roheisenmischwagen 2 möglich ist. Die Fluthöhe 13 in der Schleusenkammer 5 ist zumindest so hoch, daß ein Binnenschiff 1 frei schwimmend über den Absatz verholt werden kann.

Ein zu beladenes Binnenschiff 1 wird zunächst in die Schleusenkammer 5 gebracht, durch Fluten bis auf Fluthöhe 13 angehoben und quer über den Absatz 14 verholt. Anschließend wird die Schleusenkammer 5 gelenzt. Zweckmäßig wird dabei der Wasserstand nur bis knapp unter den Absatz 14 abgesenkt, so daß beim folgenden Fluten nur wenig Wasser hereingepumpt zu werden braucht. Auf das auf der Stellfläche des Absatzes 14 trocken aufliegende Binnenschiff 1 werden anschließend bis zu drei Roheisenmischwagen 2 aufgefahren. Danach wird das beladene Binnenschiff 1 durch Fluten der Schleusenkammer 5 zum Schwimmen gebracht, quer verholt und durch Lenzen auf den Wasserstand des Binnengewässers 6 gebracht. Das Lenzen kann über Ventilorgane oder durch Anheben des Schleusentors 10 geschehen. Schließlich wird das Schleusentor 10 geöffnet und das beladene Binnenschiff 1 zum Bestimmungsort verfahren. Am Bestimmungsort, an dem sich eine gleichartige Schleusenkammer 5 befindet, wird das Binnenschiff 1 in entsprechender Weise auf dem Absatz 14 trockengelegt, entladen und wieder dem Binnengewässer 6 für die Rückfahrt zugeführt.

Bei der Ausführung nach Fig. 4 liegen die Hauptkammer der Schleusenkammer 5 und der Absatz 14 in einer Linie hintereinander, so daß das Binnenschff 1 in Längsrichtung über den Absatz 14 verholbar ist.

Fig. 5 zeigt, wie der Spalt 19 zwischen dem Binnenschiff 1 und dem Kai 16 durch ein das Gleis 3 mit dem Zufahrtsgleis 17 verbindendes Gleisverbindungsstück 18 überbrückt wird, das die Überfahrt eines Roheisenmischwagens 2 ermöglicht. Das Gleisverbindungsstück 18 kann auch Teil eines klappbaren Bug- oder Hecktores oder am Kai 16 angebracht sein.

In Fig. 6 ist schematisch angedeutet, wie ein zum Transport von Roheisenmischwagen 2 bestimmtes Binnenschiff 1 aus Sicherheitsgründen mit einer feuerfesten Auskleidung 20 versehen ist. Damit im Schadensfalle ausfließendes Eisen nicht zu großen Blöcken erstarren kann, kann auf der Auskleidung 20 Sand aufgeschüttet werden, in den mäanderförmige Fließrinnen eingeformt werden.

Die erfindungsgemäße Einrichtung ist nicht nur für den Transport von Roheisenmischwagen geeignet, sondern auch für andere Schwerlast-Eisenbahnwagen. Sie läßt sich auch zum Transport von Schwerlast-Straßenfahrzeugen herrichten. Wenngleich die Ausführungsbeispiele Binnenschiffe mit einem flachen Schiffsboden betreffen, kann der Absatz 14 auch für Binnenschiffe mit einem Kiel oder mit einem anderem Profil ausgestaltet sein.

## Patentansprüche

1. Einrichtung zum Be- und Entladen eines Binnenschiffes (1) mit Schwerlast-Einsenbahnwagen, insbesondere Roheisenmischwagen (2) auf Binnengewässern auch mit großen Schwankungen der Wasserstandes, wobei das Binnenschiff (1) mit einem vom Bug zum Heck führenden und über der Wasserlinie (4) des beladenen Binnenschiffes (1) liegenden Gleis (3) ausgerüstet ist und eine mit dem Binnengewässer (6) in Verbindung stehende und mit Vorrichtungen zum Fluten und Lenzen versehene Schleusenkammer (5) einen Absatz (14) aufweist, über den das Binnenschiff (1) im gefluteten Zustand verholbar ist und auf dessen Boden das Binnenschiff (1) im gelenzten Zustand aufliegt, und wobei das Gleis (3) des Binnenschiffes (1) an ein landseitiges Zufahrtsgleis (17) anschließt.

2. Einrichtung nach Anspruch 1, dadurch gekennzeichnet, daß der Boden des Absatzes (14) in einer über dem maximalen Hochwasserstand (7) des Binnengewässers (6) liegenden Ebene verläuft.

3. Einrichtung nach Anspruch 1 oder 2, dadurch gekennzeichnet, daß die Schleusenkammer (5) eine solche Tiefe hat, daß sie bei einem die Schiffahrt erlaubenden Niedrigwasserstand (8) des Binnengewässers (6) von dem beladenen Binnenschiff (1) befahrbar ist.

4. Einrichtung nach einem der Ansprüche 1 bis 3, dadurch gekennzeichnet, daß die Schleusenkammer (5) an einen Kai (16) anschließt, in den der Absatz (14) eingelassen ist und über den das Binnenschiff (1) quer verholbar ist.

5. Einrichtung nach einem der Ansprüche 1 bis 4, dadurch gekennzeichnet, daß der Absatz (14) eine Verlängerung der Schleusenkammer (5) bildet und über den das Binnenschiff (1) in Fahrtrichtung verholbar ist.

6. Einrichtung nach einem der Ansprüche 1 bis 5, dadurch gekennzeichnet, daß ein Gleisverbindungsstück (18) zur Überbrückung des Spalts (19) zwischen dem schiffseitigen Gleis (3) und dem landseitigen Zufahrtsgleis (17) vorgesehen ist.

## Revendications

1. Installation destinée à charger un bateau (1) de navigation fluviale, de wagons lourds, notamment de wagons mélangeurs (2) de fonte, même sur des eaux continentales dont le niveau fluctue beaucoup, et à l'en décharger, le bateau (1) étant muni d'un rail (3) allant de la proue à la poupe et se trouvant au-dessus de la ligne de flottaison (4) du bateau (1) de navigation fluviale chargé et une chambre d'écluse (5), communiquant avec les eaux continentales (6) et munie de dispositifs permettant de la remplir et de la vider, comportant un palier (14) sur lequel le bateau (1) de navigation fluviale peut être haler quand la chambre d'écluse est remplie et sur le fond duquel le bateau (1) de navigation fluviale repose quand la chambre d'écluse est vidée, le rail (3) du bateau (1) de navigation fluviale se raccordant à un rail d'accès (17) du côté de la terre.

2. Installation suivant la revendication 1, caractérisée en ce que le fond du palier (14) s'étend dans un plan se trouvant au-dessus du niveau maximum (7) des eaux continentales (6).

3. Installation suivant la revendication 1 ou 2, caractérisée en ce que la chambre d'écluse (5) a une profondeur telle que, pour un niveau bas (8) des eaux continentales (6) permettant un passage de bateau, le bateau (1) de navigation fluviale chargé peut y passer.

4. Installation suivant l'une des revendications 1 à 3, caractérisée en ce que la chambre d'écluse (5) se raccorde à un quai (16) dans lequel est encastré le palier et au-dessus duquel le bateau (1) de navigation fluviale peut être halé transversalement.

5. Installation suivant l'une des revendications 1 à 4, caractérisée en ce que le palier (14) forme un prolongement de la chambre d'écluse (5) et le bateau (1) de navigation fluviale peut être halé dans la direction de passage au-dessus de ce prolongement.

6. Installation suivant l'une des revendications 1 à 5, caractérisée en ce qu'il est prévu une pièce de liaison de rails (18) pour recouvrir l'intervalle (19) compris entre le rail (3) du côté du bateau et le rail d'accès (17) du côté de la terre.

## Claims

1. A facility for loading and unloading an inland ship (1) by means of heavy bulk traffic wagons, more particularly pig mixing wagons (2), on inland waterways despite substantial variations in water level, the inland ship (1) having a track (3) which extends from bow to stern and which is disposed above the water line (4) of the loaded ship (1), and a lock chamber (5) which communicates with the inland waterway (6) and which has provision for being flooded and emptied has a step (14) over which the ship (1) can be hauled when the lock chamber (5) is in the flooded state, the ship (1) resting on the bottom of the step (14) when empty, the ship track (3) being connected to an access track (17) on the land.

2. A facility according to claim 1, characterised in that the bottom of the step (14) extends in a plane which is above the maximum high water level (7) of the inland waterway (6).

3. A facility according to claim 1 or 2, characterised in that the lock chamber (5) is of a depth such as to be negotiable by the loaded ship (1) at a low-water level (8) permitting navigation.

4. A facility according to any of claims 1 to 3, characterised in that the lock chamber (5) is connected to a quay (16) into which the step (14) has been let and over which the ship (1) can be hauled transversely.

5. A facility according to any of claims 1 to 4, characterised in that the step (14) is a prolongation of the lock chamber (5) end the ship (1) can be hauled over the step (14) in its direction of travel.

6. A facility according to any one of claims 1 to 5, characterised in that a connecting length (18) of track is provided to bridge the gap (19) between the shipboard track (3) and the land-based access track (17).
